# EUROPÄISCHE PATENTSCHRIFT

(11) **EP 3 152 432 B1**
(45) Veröffentlichungstag und Bekanntmachung des Hinweises auf die Patenterteilung: **29.08.2018**
(21) Anmeldenummer: 15724331.2
(22) Anmeldetag: 27.05.2015
(51) Int. Cl.: F02D 41/24, F02D 41/14

(54) **VERFAHREN ZUR KORREKTUR EINER SPANNUNGS-LAMBDA-KENNLINIE**
METHOD FOR CORRECTING A VOLTAGE-LAMBDA CHARACTERISTIC PLOT
PROCÉDÉ DE CORRECTION D'UNE CARACTÉRISTIQUE LAMBDA DE TENSION

(30) Priorität: 03.06.2014 DE 102014210442
(43) Veröffentlichungstag der Anmeldung: 12.04.2017
(73) Patentinhaber: Robert Bosch GmbH, 70442 Stuttgart (DE)
(72) Erfinder: FEY, Michael, 75446 Wiernsheim (DE)
(86) Internationale Anmeldenummer: PCT/EP2015/061720
(87) Internationale Veröffentlichungsnummer: WO 2015/185414

(56) Entgegenhaltungen:
- EP-A1- 2 466 300
- WO-A1-2012/080000
- DE-A1-102008 005 110
- DE-A1-102010 027 984
- DE-A1-102012 208 092
- DE-A1-102012 208 145
- DE-A1-102012 212 580
- DE-A1-102012 212 596

## Beschreibung

### Stand der Technik

### Offenbarung der Erfindung

Die Erfindung betrifft ein Verfahren zur Korrektur einer Spannungs-Lambda-Kennlinie einer in einem Abgaskanal einer Brennkraftmaschine angeordneten Zweipunkt-Lambdasonde bei Abweichung von einer Referenz-Spannungs-Lambda-Kennlinie durch Adaption, wobei ein temperaturabhängiger Nominalwert der Zweipunkt-Lambdasonde unter Zuführung von Heizleistung überprüft wird.

Um den Schadstoffausstoß bei heutigen Brennkraftmaschinen zu optimieren, werden zur Regelung des Verbrennungsprozesses und der Abgasnachbehandlung Abgassensoren eingesetzt, darunter Zweipunkt- und/oder Breitband-Lambdasonden. Die Optimierung setzt voraus, dass die Messgrößen über die Sonden zuverlässig und genau ermittelt werden. Ein entscheidender Faktor ist hierbei der eindeutige Zusammenhang zwischen einer physikalisch gemessenen Größe und der zu ermittelnden Messgröße, der in der Regel über eine Kennlinie vorliegt. Eine Verschiebung der Kennlinie gegenüber einer Referenz-Kennlinie beispielsweise aufgrund von Toleranzen oder durch Alterung kann zu einem um ein Vielfaches erhöhten Schadstoffausstoß führen.

Dies gilt insbesondere für eine Zweipunkt-Lambdasonde, auch Sprung- oder Nernstsonde genannt, wenn diese für eine stetige Lambda-Regelung zum Einsatz kommen soll. Ihre Spannungs-Lambda-Kennlinie weist im Übergang zwischen dem fetten und dem mageren Bereich (λ = 1) einen Sprung auf und verläuft ansonsten verhältnismäßig flach. Daher unterscheidet die Zweipunkt-Lambdasonde in der Regel im Wesentlichen zwischen fettem Abgas (λ < 1) bei Betrieb der Brennkraftmaschine mit Kraftstoffüberschuss und magerem Abgas (λ > 1) bei Betrieb mit Luftüberschuss. Durch eine Linearisierung der Lambda-Kennlinie ist jedoch auch mit einer Zweipunkt-Lambdasonde, die kostengünstiger ist als eine Breitband-Lambdasonde, eine stetige Lambdaregelung vor Katalysator zumindest in einem eigeschränkten Lambda-Bereich möglich. Dies setzt aufgrund des recht flachen Kennlinienverlaufes eine gute Übereinstimmung mit einer Referenz- Spannungs-Lambda-Kennlinie über die gesamte Lebensdauer der Sonde voraus. Anderenfalls ist die Genauigkeit der Regelung nicht ausreichend und es können unzulässig hohe Emissionen auftreten.

Diese Voraussetzung ist in der Regel nicht erfüllt. Stattdessen kann die tatsächliche Spannungs-Lambda-Kennlinie durch mehrere überlagerte Effekte gegenüber der Referenz- Spannungs-Lambda-Kennlinie verschoben sein. Daher werden Zweipunkt-Lambdasonden vor Katalysator meistens mit einer Zweipunkt-Regelung mit einer Regelung auf Lambda = 1 verwendet. Diese hat aber den Nachteil, dass in Betriebsmodi, für die ein mageres oder fettes Luft-KraftstoffGemisch notwendig ist (z.B. Katalysatordiagnose oder Bauteileschutz), das Ziel-Lambda nur vorgesteuert eingestellt, nicht aber geregelt werden kann.

Ein Verfahren der eingangs genannten Art ist aus der DE 10 2008 005 110 A1 bekannt. Dabei ist ein Verfahren zum Betreiben einer Lambdasonde in der Abgasanlage einer Brennkraftmaschine offenbart, bei dem ein Korrekturwert bestimmt und daraus ein Betriebs-Sollwert der Lambdasonde ermittelt wird. Die Korrekturwert-Ermittlung erfolgt anhand von Temperatur-Kennlinien-Verläufen des ohmschen Widerstandes bzw. Innenwiderstandes der Lambdasonde unter Beaufschlagen der Lambdasonde mit einer definierten oder undefinierten Heizleistung während des Fahrzeug-Betriebs.

Die WO 2012/080000 A1 betrifft ein Verfahren zur Durchführung einer Nullpunktadaption einer Lambdasonde, wobei Frischluft von einem Luftzuführungsystem in den Abgasführungsabschnitt gepumpt wird, sodass die Lambdasonde von Frischluft umspült wird. Das Umspülen mit Frischluft erfolgt nach einem Abschalten des Verbrennungsmotors in einer Nachlaufphase. Ein genaues Verfahren zur Durchführung der Nullpunktadaption ist nicht angegeben.

In der DE 10 2010 027 984 A1 ist ein Verfahren zum Betreiben einer Abgasanlage einer Brennkraftmaschine angegeben, wobei während eines Betriebszustandes, in dem keine Einspritzung und Verbrennung von Kraftstoff stattfindet, dem Abgaskanal stromauf der Abgassonde mittels einer Frischluftversorgung Frischluft zugeführt wird, und währenddessen und/oder danach die Abgassonde abgeglichen wird. Nähere Angaben zum Abgleich der Sonde sind nicht gemacht.

Die EP 2 466 300 A1 gibt ein Verfahren zur Anpassung eines Lambdasignals einer Lambdasonde an, das in einer Phase durchgeführt wird, in dem kein Abgas durch den Abgastrakt geführt wird, während des Abstellens des Motors.

Die DE 10 2012 208 145 A1 offenbart ein Verfahren zur Bewertung des Zustands eines Abgassensors durch Messung dessen Innenwiderstands, wobei der Abgassensor mit einem Meßstrom beaufschlagt wird.

Die DE 10 2012 212 580 A1 betrifft ein Verfahren zum Betreiben einer Abgassonde in einem Abgaskanal, wobei ein Maß für die Sondenalterung aus der Abweichung zwischen einer tatsächlichen Keramiktemperatur und einer erwarteten Keramiktemperatur bestimmt wird und eine Nernst-Spannung entsprechend dem Maß der Sondenenalterung korrigiert wird.

In der DE 10 2012 208 092 ist ein Verfahren zur Kompensation eines Spannungsoffsets einer Spannungs-Lambda-Kennlinie angegeben, welches innerhalb des Regelbereiches der Zweipunkt-Lambdasonde in einem Lambda-Bereich um 1, wie er im regulären Betrieb der Brennkraftmaschine überwiegend vorliegt, durchgeführt wird.

Die DE 10 2012 212 596 A1 betrifft ein weiteres Verfahren zum Betreiben einer Abgassonde.

Aus der DE 10 2010 211 687 A1 ist ein Verfahren zur Erkennung einer Abweichung und aus der DE 10 2012 211 683 A1 ein Verfahren zur Korrektur einer Lambda-Kennlinie einer in einem Abgaskanal einer Brennkraftmaschine angeordneten Zweipunkt-Lambdasonde gegenüber einer entsprechenden Referenz-Spannungs-Lambda-Kennlinie bekannt. Insbesondere wird dort beschrieben, wie ein konstanter Kennlinien-Offset oder eine temperaturbedingte Abweichung der tatsächlichen Lambda-Kennlinie einer Zweipunkt-Sonde vor Katalysator von der Referenz- Spannungs-Lambda-Kennlinie erkannt und kompensiert werden kann. Somit wird eine stetige Lambda-Regelung mit einer Zweipunkt-Lambdasonde möglich.

Allerdings setzten die beschriebenen Verfahren voraus, dass nacheinander bestimmte Motorbetriebsbedingungen durchlaufen werden müssen, bis zum ersten Mal eine vollständige Kompensation der Abweichung stattgefunden hat ("Uradaption"). Insbesondere muss das Fahrprofil Phasen mit Luftüberschuss (z.B. Schubabschaltung) und Phasen mit für eine gewisse Zeit konstanter Motordrehzahl und Last enthalten, bevor die Uradaption abgeschlossen ist und eine stetige Lambda-Regelung wie vorgesehen möglich ist. Bei einem ungünstigen Fahrprofil kann sich die Uradaption verzögern, sodass in diesem Falle die Vorteile einer stetigen Lambda-Regelung erst später zum Tragen kommen. Funktionen, die auf eine stetige Lambda-Regelung angewiesen sind, werden dann gegebenenfalls blockiert. Ebenso erreichen auf die stetige Lambda-Regelung angewiesene Diagnosen zu Beginn des Fahrzeuglebens u.U. nicht die vom Gesetzgeber erforderliche Laufhäufigkeit.

Daher ist es Aufgabe der Erfindung, ein Verfahren zur Korrektur einer Spannungs-Lambda-Kennlinie einer in einem Abgaskanal einer Brennkraftmaschine angeordneten Zweipunkt-Lambdasonde bereitzustellen, mit dem sicher gestellt wird, dass eine stetige Lambda-Regelung möglichst schnell ermöglicht wird.

### Offenbarung der Erfindung

Die Aufgabe wird mit den Merkmalen des Anspruches 1 gelöst. Dabei ist vorgesehen, dass die Adaption bei nicht betriebener Brennkraftmaschine am Ende der Fahrzeugmontage vor dem ersten Betrieb der Brennkraftmaschine oder bei Tausch der Lambdasonde durchgeführt wird, wobei die Adaption an geeignete Einschaltbedingungen gekoppelt ist, die sicherstellen, dass die Sonde beim Hochheizen nicht beschädigt wird und dass geeignete Umgebungsbedingungen , für die Erkennung und Korrektur von Kennlinienverschiebungen vorliegen.. Somit erlaubt das erfindungsgemäße Verfahren eine Adaption von Kennlinienverschiebungen bereits ab dem ersten Motorstart, sodass schon bei der ersten Inbetriebnahme eines Fahrzeugs eine stetige Lambda-Regelung möglich ist. Auf diese Weise können von Beginn an Funktionalitäten zur Anwendung kommen, die auf eine stetige Lambda-Regelung angewiesen sind, wie z.B. Katalysatordiagnose oder Bauteileschutz. Dies wiederum führt im Feld unabhängig vom Fahrprofil schon zu Beginn des Fahrzeuglebens zu geringeren Schadstoffmissionen und einem geringeren Kraftstoffverbrauch. Darüber hinaus wird die Laufhäufigkeit von Diagnosen, die von einer stetigen Lambda-Regelung abhängen, verbessert.

Dabei ist vorgesehen, dass in einem ersten Schritt der Adaption eine temperaturbedingte Verschiebung der Spannungs-Lambda-Kennlinie unabhängig von Spannung und Lambda überprüft und bei Abweichung von einem Referenzwert korrigiert wird. Dies ermöglicht eine von anderen Verfahrensschritten unabhängige Adaption einer temperaturbedingten Kennlinienverschiebung, anders als in den eingangs benannten Schriften DE 10 2010 211 687 A1 und DE 10 2012 211 683 A1. Insbesondere ist keine vorhergehende Prüfung hinsichtlich einer Verschiebung des Lambda-1-Punktes und eines konstanten Spannungs-Offsets im Vorfeld vonnöten, was eine Erkennung einer temperaturbedingten Kennlinienverschiebung bei stehendem Motor erlaubt. In einem zweiten Schritt der Adaption, basierend auf der Korrektur der temperaturbedingten Verschiebung, wird ein Spannungsoffset der Spannungs-Lambda-Kennlinie ermittelt und korrigiert. Dadurch wird die Adaption der Kennlinie umfassender und gelangt zu einer höheren Genauigkeit.

Wenn Korrekturwerte des ersten Schritts und des zweiten Schritts in einer Steuereinrichtung abgespeichert und zur zukünftigen Korrektur der temperaturbedingten Verschiebung und/oder des Spannungsoffsets während des Betriebs der Brennkraftmaschine verwendet werden, können diese Korrekturwerte jederzeit für die stetige Lambda-Regelung herangezogen werden. Ferner stehen sie bei Bedarf direkt oder nach Weiterverarbeitung als Initialisierungswerte für weitere Verfahren zur Adaption, die z.B. der Plausibilisierung dienen, zur Verfügung. Die Steuereinrichtung ist dabei vorzugsweise in die Motorsteuerung integriert.

Zweckmäßig ist es, wenn als temperaturabhängiger Nominalwert der Sondeninnenwiderstand erfasst wird.

Wenn die temperaturbedingte Verschiebung anhand einer Sondeninnenwiderstand-Temperatur-Kennlinie der Zweipunkt-Lambdasonde überprüft wird, ermöglicht dies die von der Spannungs-Lambda-Kennlinie unabhängige Überprüfung und ggf. Korrektur der temperaturbedingten Kennlinienverschiebung.

In einer vorteilhaften Variante des erfindungsgemäßen Verfahrens ist vorgesehen, dass in dem ersten Schritt
- die Zweipunkt-Lambdasonde schnell hochgeheizt und die Sondenheizung derart eingeregelt wird, dass sich der Nominalwert für den Sondeninnenwiderstand einstellt,
- die tatsächlich benötigte Heizleistung ermittelt wird, die für den Betrieb der Zweipunkt-Lambdasonde beim Nominalwert des Sondeninnenwiderstands notwendig ist,
- die tatsächlich benötigte Heizleistung mit einem in der Steuereinrichtung gespeicherten Referenzheizleistungswert verglichen und eine entsprechende Heizleistungsdifferenz gebildet wird,
- eine Sollwertkorrektur für die Heizleistungsregelung auf Basis dieser Heizleistungsdifferenz ermittelt wird, welche den Korrekturwert des ersten Schritts bildet, und
- die Sondenheizung auf den korrigierten Sollwert eingeregelt wird.

Das schnelle Hochheizen setzt ein weitgehend wasserfreies System voraus, um eine Beschädigung der Zweipunkt-Lambdasonde durch Thermoschock auszuschließen. Somit ist auch hier der Einsatz des Verfahrens vor dem ersten Motorstart vorteilhaft. Die ermittelte Heizleistung ist ein indirektes Maß für die Temperatur der Zweipunkt-Lambdasonde, wobei hierfür auch eine andere Größe, beispielsweise die Heizspannung oder eine direkt über einen Temperatursensor gemessene Sondentemperatur herangezogen werden könnte. Der in der Steuereinrichtung gespeicherte Referenzheizwert kann beispielsweise einer Kennlinie entnommen sein. Zudem können hierbei auch mehrere Referenzwerte herangezogen werden. Dies ist z.B. sinnvoll, wenn der erste Schritt mit unterschiedlichen Nominalwerten des Sondeninnenwiderstands wiederholt wird. So können unterschiedliche Wertepaare von insbesondere einer Sondeninnenwiderstands-Temperatur-Kennlinie abgeglichen werden. Dies erlaubt auch die Berücksichtigung unterschiedlicher Ursachen für die Verschiebung, beispielsweise unterschiedlicher Bauteiletoleranzen in der Peripherie. Die ermittelte Sollwertkorrektur zielt darauf ab, eine benötigte Nominal-Temperatur der Zweipunkt-Lambdasonde einzustellen.

Vorzugsweise ist vorgesehen, dass in dem zweiten Schritt
- die Sondenspannung gemessen wird und
- die tatsächlich gemessene Sondenspannung mit einem in der Steuereinrichtung gespeicherten Referenzwert verglichen und eine entsprechende Spannnungsdifferenz gebildet wird, welche den Korrekturwert des zweiten Schritts bildet.

Dadurch, dass dieser Schritt nach Korrektur einer temperaturbedingten Verschiebung erfolgt, ist mit hoher Wahrscheinlichkeit lediglich noch ein konstanter Spannungsoffset zu korrigieren. Der zweite Schritt wird vorzugsweise durchgeführt, wenn der Motor nicht unmittelbar zuvor lief, damit sich nicht noch z.B. zu viel Restabgas oder Wasser im Messvolumen befindet.

Dadurch, dass es sich um einen im Mager- sowie Fettast gleichen, zumindest betragsmäßig konstanten Spannungsoffset handelt, ist es möglich, dass die Messung der Sondenspannung bei hohem Luftüberschuss von λ > 5 erfolgt. Somit ist auch der zweite Schritt unabhängig von einer Lambda-1-Verschiebung durchführbar.

Um eine Genauigkeit der stetigen Lambda-Regelung zu erhöhen, ist vorteilhaft vorgesehen, dass die in der Steuereinrichtung abgespeicherten Korrekturwerte des ersten Schritts und des zweiten Schritts während eines nachfolgenden Betriebs der Brennkraftmaschine plausibilisiert werden. Hierzu können beispielsweise die in den eingangs genannten Schriften (DE 10 2010 211 687 und DE 10 2012 211 683 A1) beschriebenen Verfahren herangezogen werden.

Vorteilhaft für eine schnelle und unabhängige Durchführung des erfindungsgemäßen Verfahrens ist des Weiteren, dass die Adaption unabhängig von einer Verschiebung des Lambda-1-Punktes erfolgt.

Sehr gut reproduzierbare Bedingungen zur Durchführung des Verfahrens liegen vor, wenn die Adaption am Ende der Fahrzeugmontage, vor dem ersten Betrieb der Brennkraftmaschine, durchgeführt wird. Dies bezieht sich vor allem auf definierte Umgebungsbedingungen und einen hohen Luftüberschuss im Abgasrohr. Insbesondere kann von einem kalten und wasserfreien Abgassystem ausgegangen werden. Beispielsweise lässt sich die Uradaption in einen ohnehin am Bandende vorgesehenen Montagetest integrieren, bei welchem die Zweipunkt-Lambdasonde hochgeheizt wird. Es kann aber auch vorgesehen sein, dass die erfindungsgemäße Adaption im späteren Fahrzeugleben wiederholt wird, beispielsweise um frühere Adaptionen zu plausibilisieren oder zu optimieren. Insbesondere kann vorgesehen sein, sie bei Tausch der Lambdasonde zu wiederholen. Zweckmäßig ist es hierbei, die Adaption bzw. ihre Wiederholung an geeignete Einschaltbedingungen zu koppeln, die insbesondere sicherstellen, dass die Sonde beim Hochheizen nicht beschädigt wird und dass geeignete Umgebungsbedingungen für die Erkennung und Korrektur von Kennlinienverschiebungen vorliegen.

Das erfindungsgemäße Verfahren lässt sich vorteilhaft für Zweipunkt-Lambdasonden vor und hinter Katalysator einsetzen. Auch könnte die Adaption bereits vor dem Einbau stattfinden, wobei dann allerdings die Peripherie, in welche die Zweipunkt-Lambdasonde nach dem Einbau eingebettet ist, nicht berücksichtigt ist.

Nachfolgend wird die Erfindung anhand von Ausführungsbeispielen unter Bezugnahme auf die Zeichnungen näher erläutert. Es zeigen:
- Fig. 1: eine schematische Darstellung des technischen Umfeldes, in dem das Verfahren angewendet werden kann,
- Fig. 2: ein Sondeninnenwiderstands-Temperatur-Diagramm für eine ideale und eine abweichende Zweipunkt-Lambdasonde und

- Fig. 3: ein Spannungs-Lambda-Diagramm einer Zweipunkt-Lambdasonde.

Fig. 1 zeigt schematisch das technische Umfeld, in dem das erfindungsgemäße Verfahren angewendet werden kann. Einem Verbrennungsmotor 10, der als Benzinmotor ausgeführt ist, wird Verbrennungsluft über einen Zuluftkanal 11 zugeführt. Dabei kann die Luftmenge der Verbrennungsluft mittels einer Zuluftmesseinrichtung 12 in dem Zuluftkanal 11 bestimmt werden. Die zugeführte Luftmenge dient der Bestimmung der bei einem vorzusteuernden Lambdawert zuzudosierenden Kraftstoffmenge, sowie von Abgasparametern wie einer Abgasmenge, eines Volumenstroms oder einer Abgas-Geschwindigkeit. Das Abgas des Verbrennungsmotors 10 wird über einen Abgaskanal 17 geführt, in dem ein Katalysator 16 angeordnet ist. Weiterhin sind in dem Abgaskanal 17 eine erste Lambda-Sonde 15 vor dem Katalysator 16 und eine zweite Lambda-Sonde 18 hinter dem Katalysator 16 angeordnet, deren Signale einer Motorsteuerung 14 zugeführt werden. Die Motorsteuerung 14 ist weiterhin mit der Zuluftmesseinrichtung 12 verbunden und bestimmt auf Basis der ihr zugeführten Daten eine Kraftstoffmenge, die über eine Kraftstoffzumesseinrichtung 13 dem Verbrennungsmotor 10 zugeführt werden kann. Des Weiteren werden in der Motorsteuerung 14 bei einer Durchführung des erfindungsgemäßen Verfahrens ermittelte Korrekturwerte für die Adaption abgespeichert und die Korrektur von Kennlinienverschiebungen vorgenommen. Die für das erfindungsgemäße Verfahren benötigten Referenz-Kennlinien und/oder -werte sind ebenfalls in der Motorsteuerung 14 hinterlegt, sodass sie als eine im erfindungsgemäßen Verfahren benötigte Steuereinrichtung fungiert. Zweckmäßigerweise ist eine Sondenheizung, welche hier nicht dargestellt ist, ebenfalls mit der Motorsteuerung 14 verbunden und wird über diese geregelt.

Fig. 2 zeigt ein Widerstands-Temperatur-Diagramm 20 der ersten Lambda-Sonde 15, wobei es ähnlich auch das der zweiten Lambda-Sonde 18 darstellen könnte, mit einer Temperaturachse 24 (vorliegend die Abszisse) und einer Widerstandsachse 21 (vorliegend die Ordinate). Eine erste Sondeninnenwiderstand-Temperatur-Kennlinie 22 entspricht einer idealen Kennlinie einer neuen Lambda-Sonde ohne Toleranzen, die somit die Referenz-Kennlinie darstellt. Eine zweite Sondeninnenwiderstand-Temperatur-Kennlinie 23 entspricht der Kennlinie einer neuen Zweipunkt-Lambdasonde, die durch Bauteiletoleranzen nach oben verschobenen ist. Ebenso könnte sie nach unten verschoben sein. Wird eine Zweipunkt-Lambdasonde mit der ersten Sondeninnenwiderstand-Temperatur-Kennlinie 22 auf einen Nominalwiderstandswert 25, also den Nominalwert des Sondeninnenwiderstands, geregelt, so stellt sich eine erste Temperatur 26 ein. Bei der Zweipunkt-Lambdasonde mit der zweiten Sondeninnenwiderstand-Temperatur-Kennlinie 23 ergibt sich eine zweite Temperatur 27, die von der ersten Temperatur 26 nach oben abweicht und somit zu einem fehlerhaft bestimmten Lambda-Wert führt, da dieser eine Temperaturabhängigkeit aufweist.

In Fig. 3 ist ein Spannungs-Lambda-Diagramm 30 mit einer Lambda-Achse 32 und einer Spannungsachse 31 dargestellt. Aufgetragen ist zum einen eine Referenz-Spannungs-Lambda-Kennlinie 35 einer idealen Zweipunkt-Lambdasonde ohne Toleranzen. Zum andern ist eine um einen weitgehend konstanten Spannungsoffset verschobene Spannungs-Lambda-Kennlinie 36 dargestellt, wie er sich durch Bauteiltoleranzen ergeben kann. Zwischen einem Fett-Bereich 33 und einem Mager-Bereich 34 weisen die Kennlinien eine sprungartige Änderung im Verlauf auf.

Über einen ersten Schritt des erfindungsgemäßen Verfahrens lässt sich nun anhand der in Fig. 2 dargestellten Zusammenhänge ermitteln, wie weit die zweite Temperatur 27 bei Regelung auf den Nominalwiderstandswert 25 von der ersten Temperatur 26 abweicht. Darauf basierend wird die Heizleistung der Sondenheizung korrigiert, sodass sich zukünftig die erste Temperatur 26 einstellt. Somit ist eine temperaturbedingte Kennlinienverschiebung der Spannungs-Lambda-Kennlinie korrigiert.

Im Anschluss wird anhand der in Fig. 3 gezeigten Spannungs-Lambda-Kennlinie ein zweiter Schritt des erfindungsgemäßen Verfahrens vorgenommen. Hierbei wird unter hohem Luftüberschuss weit im Mager-Bereich 34, beispielsweise bei Umgebungsluft, der Spannungsoffset zwischen der Spannungs-Lambda-Kennlinie 36 und der Referenz-Spannungs-Lambda-Kennlinie 35 gemessen und korrigiert. Da sich etwa ab λ > 5 quasi keine Änderung in der Steigung der Spannungs-Lambda-Kennlinien mehr ergibt, ist in diesem Bereich der genaue Lambda-Wert weniger relevant. Somit kann das erfindungsgemäße Verfahren unabhängig von einer Lambda-1-Verschiebung und insbesondere bei stehendem Motor angewandt werden. Auf diese Weise kann ein Verfahren für eine vom Betrieb der Brennkraftmaschine unabhängige Adaption von Kennlinienverschiebungen einer Zweipunkt-Lambdasonde bereitgestellt werden.

## Patentansprüche

1. Verfahren zur Korrektur einer Spannungs-Lambda-Kennlinie (36) einer in einem Abgaskanal (17) einer Brennkraftmaschine angeordneten Zweipunkt-Lambdasonde (15,18) bei Abweichung von einer Referenz-Spannungs-Lambda-Kennlinie (35) durch Adaption, wobei ein temperaturabhängiger Nominalwert der Zweipunkt-Lambdasonde (15,18) unter Zuführung von Heizleistung überprüft wird, **dadurch gekennzeichnet,**
**dass** die Adaption bei nicht betriebener Brennkraftmaschine am Ende der Fahrzeugmontage vor dem ersten Betrieb der Brennkraftmaschine oder bei Tausch der Lambdasonde durchgeführt wird, wobei die Adaption an geeignete Einschaltbedingungen gekoppelt ist, die sicherstellen, dass die Sonde beim Hochheizen nicht beschädigt wird und dass geeignete Umgebungsbedingungen für die Erkennung und Korrektur von Kennlinienverschiebungen vorliegen,
**dass** in einem ersten Schritt der Adaption eine temperaturbedingte Verschiebung der Spannungs-Lambda-Kennlinie (36) unabhängig von Spannung und Lambda überprüft und bei Abweichung von einem Referenzwert korrigiert wird und dass in einem zweiten Schritt der Adaption, basierend auf der Korrektur der temperaturbedingten Verschiebung, ein Spannungsoffset der Spannungs-Lambda-Kennlinie (36) ermittelt und korrigiert wird.

2. Verfahren nach Anspruch 1,
**dadurch gekennzeichnet,**
**dass** Korrekturwerte des ersten Schritts und des zweiten Schritts in einer Steuereinrichtung abgespeichert und zur zukünftigen Korrektur der temperaturbedingten Verschiebung und/oder des Spannungsoffsets während des Betriebs der Brennkraftmaschine verwendet werden.

3. Verfahren nach einem der vorhergehenden Ansprüche,
**dadurch gekennzeichnet,**
**dass** als temperaturabhängiger Nominalwert der Sondeninnenwiderstand erfasst wird.

4. Verfahren nach einem der vorhergehenden Ansprüche,
**dadurch gekennzeichnet,**
**dass** die temperaturbedingte Verschiebung anhand einer Sondeninnenwiderstand-Temperatur-Kennlinie (22,23) der Zweipunkt-Lambdasonde überprüft wird.

5. Verfahren nach einem der Ansprüche 2 bis 4,
**dadurch gekennzeichnet,**
**dass** in dem ersten Schritt
- die Zweipunkt-Lambdasonde (15,18) schnell hochgeheizt und die Sondenheizung derart eingeregelt wird, dass sich der Nominalwert für den Sondeninnenwiderstand einstellt,
- die tatsächlich benötigte Heizleistung ermittelt wird, die für den Betrieb der Zweipunkt-Lambdasonde (15,18) beim Nominalwert des Sondeninnenwiderstands notwendig ist,
- die tatsächlich benötigte Heizleistung mit einem in der Steuereinrichtung gespeicherten Referenzheizleistungswert verglichen und eine entsprechende Heizleistungsdifferenz gebildet wird,
- eine Sollwertkorrektur für die Heizleistungsregelung auf Basis dieser Heizleistungsdifferenz ermittelt wird, welche den Korrekturwert des ersten Schritts bildet,
und
- die Sondenheizung auf den korrigierten Sollwert eingeregelt wird.

6. Verfahren nach einem der Ansprüche 2 bis 5,
**dadurch gekennzeichnet,**
**dass** in dem zweiten Schritt
- die Sondenspannung gemessen wird und
- die tatsächlich gemessene Sondenspannung mit einem in der Steuereinrichtung gespeicherten Referenzwert verglichen und eine entsprechende Spannungsdifferenz gebildet wird, welche den Korrekturwert des zweiten Schritts bildet.

7. Verfahren nach Anspruch 6,
**dadurch gekennzeichnet,**
**dass** die Messung der Sondenspannung bei hohem Luftüberschuss von λ > 5 erfolgt.

8. Verfahren nach einem der Ansprüche 2 bis 7,
**dadurch gekennzeichnet,**
**dass** die in der Steuereinrichtung abgespeicherten Korrekturwerte des ersten Schritts und des zweiten Schritts während eines nachfolgenden Betriebs der Brennkraftmaschine plausibilisiert werden.

9. Verfahren nach einem der vorhergehenden Ansprüche,
**dadurch gekennzeichnet,**
**dass** die Adaption unabhängig von einer Verschiebung des Lambda-1-Punktes erfolgt.

## Claims

1. Method for correcting a voltage/lambda characteristic curve (36) of a two-point lambda probe (15, 18), arranged in an exhaust duct (17) of an internal combustion engine, in the case of deviation from a reference voltage/lambda characteristic curve (35) by means of adaptation, wherein a temperature-dependent nominal value of the two-point lambda probe (15, 18) is checked by feeding in heating power,
**characterized**
**in that** the adaptation is carried out when the internal combustion engine is not operating, at the end of the assembly of the vehicle before the first operation of the internal combustion engine or when the lambda probe is exchanged, wherein the adaptation is coupled to suitable switch-on conditions which ensure that the probe is not damaged when it heats up and that suitable environmental conditions for the detection and correction of characteristic curve shifts are present,
**in that** in a first step of the adaptation a temperature-induced shift of the voltage/lambda characteristic curve (36) is checked independently of the voltage and lambda, and is corrected in the case of deviation from a reference value, and in that in a second step of the adaptation a voltage offset of the voltage/lambda characteristic curve (36) is determined and corrected on the basis of the correction of the temperature-induced shift.

2. Method according to Claim 1,
**characterized**
**in that** correction values of the first and of the second step are stored in a control device and are used for future correction of the temperature-induced shift and/or of the voltage offset during the operation of the internal combustion engine.

3. Method according to one of the preceding claims,
**characterized**
**in that** the probe internal resistance is detected as a temperature-dependent nominal value.

4. Method according to one of the preceding claims,
**characterized**
**in that** the temperature-induced shift is checked on the basis of a probe internal resistance/temperature characteristic curve (22, 23) of the two-point lambda probe.

5. Method according to one of Claims 2 to 4,
**characterized**
**in that** in the first step
- the two-point lambda probe (15, 18) is heated up quickly and the heating of the probe is adjusted in such a way that the nominal value is obtained for the probe internal resistance,
- the actually required heating power which is necessary for the operation of the two-point lambda probe (15, 18) at the nominal value of the probe internal resistance is determined,
- the actually required heating power is compared with a reference heating power value which is stored in the control device and a corresponding heating power difference is formed,
- a setpoint correction is determined for the heating power adjustment on the basis of this heating power difference, which setpoint value correction forms the correction value of the first step,
and
- the heating of the probe is adjusted to the corrected setpoint value.

6. Method according to one of Claims 2 to 5,
**characterized**
**in that** in the second step
- the probe voltage is measured and
- the actually measured probe voltage is compared with a reference value which is stored in the control device, and a corresponding voltage difference is formed which forms the correction value of the second step.

7. Method according to Claim 6,
**characterized**
**in that** the measurement of the probe voltage takes place with high excess air of λ > 5.

8. Method according to one of Claims 2 to 7,
**characterized**
**in that** the plausibility of the correction values which are stored in the control device for the first step and the second step is checked during subsequent operation of the internal combustion engine.

9. Method according to one of the preceding claims,
**characterized**
**in that** the adaptation takes place independently of a shift of the lambda 1 point.

## Revendications

1. Procédé de correction d'une caractéristique lambda de tension (36) d'une sonde lambda à deux points (15, 18) disposée dans un tuyau de gaz d'échappement (17) d'un moteur à combustion interne par adaptation lors d'un écart par rapport à une caractéristique lambda de tension de référence (35), dans lequel on vérifie une valeur nominale dépendant de la température de la sonde lambda à deux points (15, 18) par apport d'une puissance de chauffage, **caractérisé en ce que** l'on effectue l'adaptation lorsque le moteur à combustion interne n'est pas en fonctionnement, à la fin du montage du véhicule avant le premier fonctionnement du moteur à combustion interne ou lors du remplacement de la sonde lambda, dans lequel l'adaptation est couplée à des conditions de mise en service appropriées, qui assurent que la sonde n'est pas endommagée lors du chauffage et qu'il règne des conditions ambiantes appropriées pour la détection et la correction de déplacements de la caractéristique, **en ce que** dans une première étape de l'adaptation on vérifie un déplacement dû à la température de la caractéristique lambda de tension (36) indépendamment de la tension et du lambda et en cas d'écart par rapport à une valeur de référence on la corrige, et **en ce que** dans une deuxième étape de l'adaptation, en se basant sur la correction du déplacement dû à la température, on détermine et on corrige un décalage de tension de la caractéristique lambda de tension (36).

2. Procédé selon la revendication 1, **caractérisé en ce que** l'on mémorise des valeurs de correction de la première étape et de la deuxième étape dans un dispositif de commande et on les utilise pour des corrections futures du déplacement dû à la température et/ou du décalage de tension pendant le fonctionnement du moteur à combustion interne.

3. Procédé selon l'une quelconque des revendications précédentes, **caractérisé en ce que** l'on détecte la résistance interne de la sonde comme valeur nominale dépendant de la température.

4. Procédé selon l'une quelconque des revendications précédentes, **caractérisé en ce que** l'on vérifie le déplacement dû à la température à l'aide d'une caractéristique de température de résistance interne de la sonde (22, 23) de la sonde lambda à deux points.

5. Procédé selon l'une quelconque des revendications 2 à 4, **caractérisé en ce que** dans la première étape
- on chauffe rapidement la sonde lambda à deux points (15, 18) et on régule le chauffage de la sonde de telle manière que la valeur nominale s'établisse pour la résistance interne de la sonde,
- on détermine la puissance de chauffage effectivement requise, qui est nécessaire pour le fonctionnement de la sonde lambda à deux points (15, 18) à la valeur nominale de la résistance interne de la sonde,
- on compare la puissance de chauffage effectivement requise avec une valeur de puissance de chauffage de référence mémorisée dans le dispositif de commande et on forme une différence de puissance de chauffage correspondante,
- on détermine une correction de valeur de consigne pour la régulation de la puissance de chauffage sur la base de cette différence de puissance de chauffage, qui forme la valeur de correction de la première étape, et
- on régule le chauffage de la sonde sur la valeur de consigne corrigée.

6. Procédé selon l'une quelconque des revendications 2 à 5, **caractérisé en ce que** dans la deuxième étape
- on mesure la tension de la sonde, et
- on compare la tension de la sonde effectivement mesurée avec une valeur de référence mémorisée dans le dispositif de commande et on forme une différence de tension correspondante, qui forme la valeur de correction de la deuxième étape.

7. Procédé selon la revendication 6, **caractérisé en ce que** l'on effectue la mesure de la tension de la sonde en présence d'un excès d'air élevé de λ > 5.

8. Procédé selon l'une quelconque des revendications 2 à 7, **caractérisé en ce que** l'on rend plausibles les valeurs de correction de la première étape et de la deuxième étape mémorisées dans le dispositif de commande, pendant un fonctionnement ultérieur du moteur à combustion interne.

9. Procédé selon l'une quelconque des revendications précédentes, **caractérisé en ce que** l'on effectue l'adaptation indépendamment d'un déplacement du point lambda-1.
